# EUROPÄISCHE PATENTSCHRIFT

(11) **EP 2 841 331 B1**
(45) Veröffentlichungstag und Bekanntmachung des Hinweises auf die Patenterteilung: **09.08.2017**
(21) Anmeldenummer: 13719377.7
(22) Anmeldetag: 02.04.2013
(51) Int. Cl.: B63B 35/79

(54) **FINNE ZUM WASSERSPORT SOWIE EIN SURFBRETT HIERFÜR**
FIN FOR WATERSPORT AND SURFBOARD THEREFORE
AILERON POUR SPORT NAUTIQUE ET PLANCHE DE SURF CORRESPONDANTE

(30) Priorität: 23.04.2012 DE 102012008278
(43) Veröffentlichungstag der Anmeldung: 04.03.2015
(73) Patentinhaber: Wunner, Felix, 80336 München (DE)
(72) Erfinder: Wunner, Felix, 80336 München (DE)
(74) Vertreter: Kunz, Herbert
(86) Internationale Anmeldenummer: PCT/EP2013/000970
(87) Internationale Veröffentlichungsnummer: WO 2013/159860

(56) Entgegenhaltungen:
- WO-A1-2008/125123
- WO-A2-2006/066140
- DE-U1- 9 100 911
- US-A- 4 325 154
- US-A- 5 273 472

## Beschreibung

Die folgende Erfindung betrifft eine Finne zum Wassersport gemäß dem Oberbegriff des Anspruchs 1 sowie ein geeignetes Surfbrett hierfür.

Der globale Markt der Surf-Industrie wächst analog zur rasant steigenden Beliebtheit der Trendsportart. Allein am größten europäischen Standort der Surfindustrie dem französischen Biarritz generieren 385 Unternehmen mit rund 3200 Mitarbeitern einen Jahresumsatz von mehr als 1,2 Mrd. Euro.

Seit im Jahre 1930 erstmals stabilitätsunterstützende Elemente an Surfbrettern montiert wurden, wurden bis heute zahlreiche Positionen am hinteren Teil des Surfbretts verwirklicht, um deren komplexe, für den Nutzwert des Brettes essentiell wichtige Funktionalität zu optimieren.

Bezüglich der Form ist bei allen gängigen Modellen ein zu Fischflossen analoges und fluiddynamisch angepasstes Profil zu erkennen. Großen Einfluss hat die Verwendung von Materialien wie Epoxid Harz oder kohlenstofffaserverstärktem Kunststoff, um, neben dem Aspekt der Gewichtsreduzierung auch die Bewegungsfreiheit und Flexibilität der Finnenspitze durch unterschiedliche Laminatstärken zu manipulieren. Die Eigenschaften einer Finne werden während der Fertigung bestimmt.

Somit ist bekannt, dass starre Finnen eingesetzt werden, um Richtungsstabilitäten zu gewährleisten. Diese Finnen bestehen aus einem Stück, und sind meist laminiert. Lediglich die Flexibilität in der Spitze der Finne wird durch unterschiedlich eingesetztes Material in dünneren Schichten erreicht. Die einzige Reaktion der Finne bei Richtungsänderung zeichnet sich in der Verdrillung der Spitze bei Kurvenmanövern durch Kräfte von Außen ab. Diese Kräfte wirken durch den Widerstand des Wassers, wie es beispielsweise in Figur 10 zu sehen ist. Bei anschließender Fahrt geradeaus geht die Finne wieder in die Normalposition zurück. Siehe z.B Gebrauchmuster DE 9100911 U1.

Gemäß Figur 10 werden die Frontseiten und geometrischen Abbildungen einer herkömmlichen Finne dargestellt. Bei einem Kurvenmanöver erfahren herkömmliche Finnen als einzige Freiheitsgrade eine Verdrillung an der Spitze. Beim Einleiten von Rotationsbewegungen biegt sich die Finne seitlich zur Finnenachse weg und bei einer anschließenden Translationsbewegung drängt die Finne zurück in die Normalposition. Weitergehende das Fahrverhalten unterstutzte Funktionen sind nicht bekannt.

Es ist somit eine Aufgabe der folgenden Erfindung, das Fahrverhalten unterstützende Eigenschaften gegenüber herkömmlichen Finnen zu verbessern. Es ist ferner eine weitere Aufgabe der folgenden Erfindung, aktiv die angestrebte Bewegung des Nutzers zu unterstützen.

Gelöst werden diese Aufgaben mit den Merkmalen des Anspruchs 1 sowie entsprechend Anspruch 12.

Aufgrund der anmeldungsgemäßen Maßnahme, dass an dem Basiselement mindestens zwei Flügelelemente vorgesehen sind, besteht die Möglichkeit, dass nicht nur eine Verdrillung der Finnenspitze herbeigeführt wird, sondern auch ein weiterer Teil der Finne ausgelenkt wird, der freibeweglich gegenüber dem Basiselement ist, und somit eine Richtungsänderung unterstützend ausgelöst wird. Dadurch, dass die Flügelelemente lediglich über einen zweiten Teilbereich verbunden sind, ist die Maßnahme möglich, dass der Verdrillung abgewandten Seite der Finne sich der erste Teilbereich des Flügelelementes von dem Basiselement abhebt und somit aufgrund der Wölbung des ersten Teilbereichs des Flügelelements über den sogenannten Auftriebseffekt eine weitere unterstützende Richtungsänderung eingeleitet wird.

Wird anmeldungsgemäß zusätzlich in die das Basiselement umschließende Hülle ein Stab vorgesehen, so wird insbesondere aufgrund der Verdrillung der Spitze der Finne auch ein weiterer Teil der die Flügelelemente umgebenden Hülle, insbesondere am Ende der Finne, eine Auslenkung erfahren und somit über den Stab eine gleichmäßige Auslenkung entsprechend der Verdrillung der Finnenspitze herbeigeführt. Der Stab, der am Ende der Finne angeordnet Ist, dient somit dazu, die aufgrund der Kurvenbewegung eingeleitete Verdrillung der Spitze auf einen weiteren Teil der Hülle, welcher gegenüber des Basiselements freibeweglich angeordnet ist, zu übertragen und auszulenken.

Die anmeldungsgemäße Finne beschreibt somit ein Finnensystem, welches aktiven Einfluss auf das Fahrverhalten bei der Ausübung von Manövern hat. Vorhandene kinetische und potentielle Energie, welche bei der Ausübung entsteht, wird durch die Verwendung von Materialien, deren einzelne Teilbereiche unterschiedliches linear elastisches Verhalten aufweisen, weitergehend beeinflusst. Ferner werden einfache physikalische Effekte genutzt, um beispielsweise über die Formänderung des ersten Teilbereiches des Flügelements, welches sich von dem Basiselement aufgrund der Flügelfunktion abheben kann, ein ebenfalls das Lenkmanöver unterstützende Auftriebskräfte bzw. Lateralkräfte erzeugt. Die anmeldungsgemäße Finne passt sich an die Umströmung an und generiert unterstützende, für Lenkmanöver bedeutsame Auftriebskräfte und Widerstandsmomente.

Im Vergleich zu konventionellen Finnen reagiert die anmeldungsgemäße Finne auf ihre Umgebung und dient nicht ausschließlich als stabilisierende Elemente von starrer Gestalt wie bei herkömmlichen Finnen zu erfahren ist. Die anmeldungsgemäßen Maßnahmen und Optimierungen führen zu einem verbesserten Fahrverhalten des Surfbretts während der Ausübung von Manövern durch den Nutzer.

Wird jeweils das Flügelelement mit unterschiedlichen Elastizitätsmodulen bzw. Steifigkeiten zwischen einem Innenbereich und Außenbereich ausgestattet, so wird mit dieser Maßnahme auf einfache Weise die das Kurvenmanöver unterstützenden Funktionen bereitgestellt. Dies ist insbesondere der Fall, wenn das Elastizitätsmodul bzw. die Steifigkeit des Innenbereichs höher als das Elastizitätsmodul bzw. die Steifigkeit des Außenbereichs ist.

Vorteilhafterweise wird das Basiselement starr ausgebildet und weist ein Elastizitätsmodul bzw. eine Steifigkeit auf, welche höher als das Elastizitätsmodul bzw. die Steifigkeit des Flügelelementes ist, wodurch insbesondere die Lateralkräfte bzw. die seitlichen Auftriebskräfte des ersten Teilbereichs der Flügelelemente bevorzugt unterstützt werden.

Um grundsätzlich die auf dem Basiselement aufgehängten Flügelelemente vor äußeren Einflüssen zu schützen, ist es von Vorteil, wenn die Flügelelemente und das Basiselement von einer Hülle umgeben werden, welche vorzugsweise elastisch und/oder flexibel ausgelegt ist. Am optimalsten wäre es, wenn die Hülle formschlüssig das Flügelelement und das Basiselement umgibt.

Je nach Fertigungstechnik ist es von Vorteil, wenn die jeweiligen Flügelelemente gegebenenfalls einstückig hergestellt werden, um die aufgrund der ständigen Verdrillung auftretenden Materialbeanspruchungen bestens zu begegnen. Es kann aber auch herstellungsbedingt von Vorteil sein, dass jeweils ein Flügelelement separat gefertigt wird, welches dann kraftschlüssig verbunden bzw. verklebt wird, und zwar vorteilhafterweise in dem zweiten Teilbereich, sodass weiterhin der erste Teilbereich sich von dem Basiselement abheben kann, wenn das Flügelelement an dem Basiselement aufgehängt wird und das Flügelelement mit dem ersten Teilbereich an dem Basiselement lose anliegt.

Wird vorteilhafterweise der Stab mit einem das Basiselement umschließenden Flügelelement im distalen Teilbereich, wobei der distale Teilbereich von der Verbindung des Basiselements mit dem Wassersportgerät gesehen wird, fest integriert, so führt der Stab aufgrund der Kurvenbewegung die entsprechende Verdrillung aus und überträgt die Verdrillung auf seinen proximalen Teilbereich und lenkt die Hülle entsprechend der Auslenkung der Finnenspitze aus. Auf diese Weise wird die unterstützende Verdrillung der Finnenspitze auf einen weiteren Bereich der Hülle übertragen und somit das Kurvenmanöver unterstützt. Der Verbindungspunkt zwischen dem distalen Teilbereich und proximalen Teilbereich des Stabes stellt somit einen Drehpunkt dar, der eine Drehachse definiert, welche in Längsrichtung der Finne liegt.

Ist der distale Teilbereich des Stabes länger als der proximale Teilbereich des Stabes ausgestaltet, so kann der fest integrierte Teil des Stabes in der Hülle bzw. an dem Flügelelement eine verbesserte Kraftübertragung auf den distalen Teil des Stabes und somit auf die entsprechende Hülle ausüben.

Weitere vorteilhafte Ausgestaltungen der vorliegenden Erfindung ist Gegenstand der weiteren Unteransprüche.

Eine vorteilhafte Ausführungsform des vorliegenden Anmeldegegenstandes wird anhand nachfolgender Zeichnungen dargestellt.
- **Figur 1**: zeigt die Seitenansicht, die Frontansicht und die perspektivische Ansicht der anmeldungsgemäßen Finne
- **Figur 2**: zeigt eine Explosionsdarstellung der anmeldungsgemäßen Finne
- **Figur 3**: zeigt eine Schnittzeichnung der anmeldungsgemäßen Finne
- **Figur 4**: zeigt eine Schnittansicht eines Flügelelementes der anmeldungsgemäßen Finne
- **Figur 5**: zeigt in einer vergrößerten Darstellung die Schnittzeichnung gemäß Figur 3 zur Verdeutlichung des entstehenden Drehpunktes
- **Figur 6**: zeigt die anmeldungemäße Finne während eines Kurvenmanövers und die jeweiligen Auslenkungen (Reaktion 1) in der Schnittansicht
- **Figur 7**: zeigt die Verdrillung der Finnenspitze und des weiteren Teils der Hülle (Reaktion 2) sowohl in der Frontansicht als auch in der Draufsicht
- **Figur 8**: zeigt die jeweiligen Kräfteeinflüsse der anmeldungsgemäßen Finne gegenüber einem herkömmlichen Profil
- **Figur 9**: zeigt die jeweiligen Rotationseinflüsse eines Surfbretts unter Verwendung der anmeldungsgemäßen Finne
- **Figur 10**: zeigt sowohl die Draufsicht als auch die Fröntansicht einer herkömmlichen Finne gemäß dem Stand der Technik jeweils in einer Schnittzeichnung

In Figur 1 ist eine Seitenansicht der anmeldungsgemäßen Finne dargestellt, welche an einem Surfbrett S montiert ist und in der Seitenansicht vorrangig die Hülle 5 zeigt, welche sowohl eine Finnenspitze FS als auch einen Teil der Hülle FH zeigt, welcher gegenüber dem Surfbrett freibeweglich angeordnet ist. Im Teil B der Figur 1 ist die Frontansicht der anmeldungsgemäßen Finne auf dem Surfbrett dargestellt, welches sich grundsätzlich in Ruheposition nicht von einer herkömmlichen Finne unterscheidet. Im Teil C der Figur 1 ist die perspektivische Finne gezeigt, bei der wiederum die Finnenspitze FS und der freibewegliche Teil der Hülle erkennbar ist.

In Figur 2 ist die anmeldungsgemäße Finne in Explosionsdarstellung wiedergegeben. Die anmeldungsgemäße Finne besteht aus einem Basiselement 1 und mindestens zwei Flügelelemente 2, welche von der Hülle 5 umschlossen sind. Das Basiselement 1 weist eine Stirnfläche ST auf, die mit dem Wassersport bzw. Surfbrett verbindbar ist. Ferner weist das Basiselement 1 eine der Stirnfläche ST gegenüberliegende Auflagefläche AF auf, die als Widerlager bzw. Aufhängefläche für die Flügelelemente 2 dient, wobei durch die Positionierung und Verbindung der Flügelelemente 2 über die Auflagefläche Teilbereiche der Flügelelemente 2 an dem Basiselement anliegen, um gegebenenfalls sich von dem Basiselement bei einem Kurvenmanöver abheben zu können. Zusätzlich ist in Figur 2 der Stab 6 dargestellt, welcher die Verdrillung der Finnenspitze FS auf den gegenüber dem Basiselement 1 freibeweglichen Teil der Hülle FH überträgt. Ebenso ist erkennbar, dass jedes Flügelelement einen ersten Teilbereich ET1 aufweist und eine zweiten Teilbereich ET2 aufweist. Die Flügelelemente werden über den zweiten Teilereich ET2 verbunden und entsprechend dem Trennungsbereich zwischen dem ersten Teilbereich ET1 und dem zweiten Teilbereich ET2 auf das Basiselement 1 aufgehängt bzw. verbunden. Mit dieser Maßnahme wird erreicht, dass der erste Teilbereich ET1 sich von dem Basiselement 1 abheben kann und somit eine weitere Auftriebskraft zur Unterstützung einer Rotationsbewegung des Surfbrettes herbeiführt. Gleichwohl wird der Stab 6 an der Rückseite der Finne so integriert, dass bei Auslenkung der Finnenspitze FS ebenso der flexible Teil der Hülle FH ausgelenkt wird.

In Figur 3 wird insbesondere aufgrund der Schnittansicht A:A. die jeweilige Zusammenstellung bzw. Kombination der Flügelelemente 2 mit dem Basiselement 1 wiedergegeben, welche über den Trennbereich T den ersten und zweiten Teilbereich des Flügelelementes erkennen lässt. Zusätzlich ist in der Schnittansicht A:A zu erkennen, wie der Stab 6 in der Hülle 5 positioniert ist. Dies wird ebenso in der Schnittansicht B:B wiedergegeben. In der Schnittansicht B:B ist zu erkennen, wie der erste Teilbereich ET1 des Flügelelementes 2 an dem Basiselement 1 anliegt und von der Hülle 5 umschlossen wird. Ebenso ist zu erkennen, wie der Stab 6 in der Hülle positioniert ist.

In Figur 4 ist eine Schnittansicht eines Flügelelementes dargestellt, anhand derer erkennbar ist, dass das Flügelelement zwei Bereiche aufweist und das Elastizitätsmodul bzw. die Steifigkeit des Innenbereichs 3 anders als das Elastizitätsmodul bzw. die Steifigkeit des Außenbereichs 4 ist.

In Figur 5 wird entsprechend der Schnittansicht A:A dargestellt, wo der Drehpunkt zwischen dem distalen Teil des Stabes und dem proximalen Teil des Stabes liegt.

In Figur 6 wird eine sich in einem Kurvenmanöver befindliche Finne dargestellt, wobei insbesondere aufgrund der Krafteinwirkung die Finnenspitze FS verdrillt bzw. ausgelenkt wird und aufgrund der Verdrillung der der Verdrillung der gegenüberliegende erste Teilbereich des Flügelelementes sich von dem Basiselement 1 abhebt und so eine Aufwölbung bzw. Vergrößerung der Oberfläche erzeugt, die eine Lateralkraft bzw. seitliche Auftriebskraft erzeugt. Gleichwohl wird dargestellt, dass das der Verdrillung benachbarte Flügelelement an das Basiselement gedrückt wird und somit auch eine Stabilisierungsfunktion der Kräfteeinflüsse auf die Finne während des Kurvenmanövers herbeiführt. Aufgrund dieser Aufwölbung wird somit die Rotationsbewegung unterstützt.

In Figur 7 ist eine Frontansicht der anmeldungsgemäßen Finne wiedergegeben, bei der insbesondere die Finnenspitze FS als auch der flexible Teil der Hülle FH ausgelenkt wiedergegeben wird. In Figur 7 ist ebenso die Draufsicht dargestellt, aus der insbesondere die durch den anmeldungsgemäßen Stab herbeigeführte doppelte Auslenkung sowohl der Finnenspitze FS als auch des beweglichen Teils der Hülle FH zu erkennen ist. Durch diese doppelte oder unterstützende Auslenkung wird die Rotation des Surfbretts begünstigt.

In Figur 8 ist eine Vergleichsdarstellung wiedergegeben zwischen einem herkömmlichen Profil und dem Profil der anmeldungsgemäßen Finne, welches sich in einer Kurvenbewegung befindet und zwar entsprechend dem Schnitt A:A. Aufgrund dieser Darstellung ist erkennbar, dass zum einen die ausgelenkte Finnenspitze FS als auch der flexible Teil der Hülle FH zu einer erhöhten Widerstandskraft führen, die entsprechend der Darstellung das Surfbrett in eine Rotationsbewegung entgegengesetzt des Uhrzeigersinns führt und ebenso führt die durch das von dem Basiselement abgehobene Flügelelement erzeugte Auftriebskraft eine weitere Drehbewegung aus, welche das Manöververhalten für den Nutzer begünstigt. Dies wird insbesondere anhand Figur 9 dargestellt, wenn beiden Kräftepfeile gegenüber dem Schwerpunkt des Surfbrettes auf das Surfbrett wirken.

Allgemein ist somit zusammenfassend festzuhalten, dass insbesondere zwei neue Reaktionen gegenüber herkömmlichen Finnen herbeigeführt wird. Zum Einen eine erhöhte Auslenkung der Finnespitze FS mit dem freibeweglichen Teil der Hülle FH, welche über einen integrierten Stab erzeugt wird, und eine erhöhte seitliche "Auftriebskraft", welche die Rotationsbewegung auf das Surfbrett ebenfalls erhöht.

Im Nachfolgenden werden die beiden Reaktionen und Vorteile erläutert:
Die mit der Erfindung erzielten Vorteile bestehen insbesondere darin, dass die Verdrillung der Spitze bei Richtungsänderungen sowohl zu einer Auswölbung eines der unteren Flügelelemente (Reaktion 1) als auch zu einem Eindrehen des hinteren, am Wassersportgerät liegenden Teils der elastischen Hülle (Reaktion 2) führen. Beide Reaktionen laufen simultan ab und werden im Folgenden beschrieben:

### Zu Reaktion 1:

Die genannte Auswölbung entsteht durch die Biegung (aufgrund der Einwirkung äußerer Kräfte bei Richtungsänderungen) des oberen Flügelelements und dem entsprechenden Ablösen des unteren Flügelelements, der lose und formschlüssig auf der Basis liegt. Die Außenbereiche der Flügelelemente, welche ein anderes Elastizitätsmodul bzw. eine andere Steifigkeit als die Innenbereiche aufweisen, werden durch die elastische Hülle an der Basis gehalten. Folglich wölbt sich lediglich das innere Flügelelement mit dem höchsten Elastizitätsmodul bzw. der höchsten Steifigkeit nach außen, siehe Zeichnung 4.

### Zu Reaktion 2:

Bei Verdrillung der Finnenspitze FS wird der in den Flügelelementen integrierte obere Teil des Stabes mit eingelenkt. Es entsteht ein Drehpunkt am hinteren oberen Ende des starren Basiselementes, siehe Zeichnung 5.

Folglich wird der untere oder proximale Teil des Stabes in die selbe Richtung verdreht und bewegt die elastische Hülle aus der Längsachse des Wassersportgeräts seitlich heraus. Es entsteht ein Hebel. Da der obere oder distale, in die Flügelelemente integrierte Stab Teil die Länge des unteren in der elastischen Hülle befindlichen Teils überschreitet, siehe Zeichnung 6.

Durch die beiden oben genannten Reaktionen der Finne entstehen Kräfte, welche das im Folgenden beschriebene Drehmoment auslösen.

### Entstehende Kräfte und Momente auf Reaktion 1:

Es ist bekannt, dass eine verstärkte Auswölbung bei Profilen einen erhöhten Auftrieb erzeugt. Im Fall der Erfindung entsteht durch die von der Biegung der Spitze eingeleitete Wölbung im unteren Teil eine Kraft in der Ebene des Wassersportgeräts und rechtwinklig auf der Finnenlängsachse stehend, siehe Zeichnung 7.

### Entstehende Kräfte und Momente auf Reaktion 2:

Der durch die Verdrillung eingelenkte hintere Teil des Stabes und folglich der elastischen Hülle führt zu einer entgegen der Fahrrichtung gerichteten Widerstandskraft parallel zur Wassersportgerätlängsachse.

Diese Kraft ist versetzt zur Längsachse des Wassersportgeräts und bildet einen Hebelarm zum Schwerpunkt des Wassersportgeräts, siehe Zeichnung 7.

### Folge der beiden Reaktionen:

Die Summe der beiden eingeleiteten Kräfte durch die Reaktionen 1 und 2.bildet Kräfte und folglich ein verstärktes Drehmoment am hinteren Teil des Wassersportgeräts, siehe Zeichnung 8. Das heißt, es können engere Radien mit geringerem Kraftaufwand durchgeführt werden.

Die Fläche von konventionellen Finnen bleibt erhalten, um nach wie vor genügend Widerstand zu Stabilisierung zu gewährleisten.

## Patentansprüche

1. Finne zum Wassersport, insbesondere zum Wellenreiten, bestehend aus einem Basiselement (1) und einer das Basiselement umschließenden Hülle, wobei an dem Basiselement mindestens zwei Flügelelemente (2) vorgesehen sind, wobei jeweils das Flügelelement mindestens einen ersten und einen zweiten Teilbereich aufweist, und jeweils der erste Teilbereich des Flügelelements das Basiselement abdeckt und die Flügelelemente über die zweiten Teilbereiche verbunden sind, **dadurch gekennzeichnet, dass** die Flügelelemente (2) an dem Basiselement (1) an der im distalen Bereich des Basiselements vorgesehenen Auflagefläche (AF) aufgehängt verbunden sind, so dass jeweils der erste Teilbereich der Flügelelemente sich von dem Basiselement (1) anheben kann.

2. Finne nach Anspruch 1, **dadurch gekennzeichnet, dass** jeweils das Flügelelement (2) einen Innenbereich (3) und einen Außenbereich (4) mit unterschiedlichem Elastizitätsmodul bzw. unterschiedlicher Steifigkeit aufweist, vorzugsweise dass das Elastizitätsmodul bzw. die Steifigkeit des Innenbereichs (3) höher als das Elastizitätsmodul bzw. die Steifigkeit des Außenbereichs (4) ist.

3. Finne nach einem der Ansprüche 1 oder 2, **dadurch gekennzeichnet, dass** das Basiselement (1) starr ausgebildet ist, bzw. ein höheres Elastizitätsmodul bzw. eine höhere Steifigkeit als die Flügelelemente (2) besitzt.

4. Finne nach einem der Ansprüche 1 bis 3, **dadurch gekennzeichnet, dass** die Flügelelemente (2) an dem Basiselement (1) an der Auflageflache verklebt sind.

5. Finne nach einem der Ansprüche 1 bis 4, **dadurch gekennzeichnet, dass** eine HüIIe (5), vorzugsweise elastischen oder flexiblen HüIIe, vorgesehen ist, die vorzugsweise jeweils das Flügelelement (2) und das Basiselement umgibt, vorzugsweise formschlüssig.

6. Finne nach Anspruch 5, **dadurch gekennzeichnet, dass** das Elastizitätsmodul bzw. die Steifigkeit der HüIIe geringer als die der Außenbereiche der Flügel ist.

7. Finne nach einem der Ansprüche 1 bis 6, **dadurch gekennzeichnet, dass** die Flügelelemente über die jeweils zweiten Teilbereiche kraftschlüssig bzw. einstückig verbunden bzw. verklebt sind.

8. Finne nach einem der Ansprüche 1 bis 7, **dadurch gekennzeichnet, dass** ein Stab (6) am hinteren Ende der Finne in der Hülle vorgesehen ist.

9. Finne nach Anspruch 8, **dadurch gekennzeichnet, dass** der Stab mit einem das Basiselement umschließenden Flügelelement im distalen Teilbereich fest integriert ist und vorzugsweise im proximalen Teilbereich der Hülle beweglich ist.

10. Finne nach einem der Ansprüche 8 oder 9, **dadurch gekennzeichnet, dass** der Stab im proximalen Teilbereich von einer elastischen Hülle (5) umgeben ist.

11. Finne nach einem der Ansprüche 8 bis 10, **dadurch gekennzeichnet, dass** der distale Teil des Stabes länger als der proximale Teil des Stabes ist und vorzugsweise der distale Teil und der untere Teil des Stabes durch einen Drehpunkt (7) gekennzeichnet ist.

12. Surfbrett unter Verwendung einer Finne nach einem der Ansprüche 1 bis 11.

13. Surfbrett nach Anspruch 12, **dadurch gekennzeichnet, dass** das Basiselement der Finne senkrecht mit dem Unterboden des Surfbrett kraftschlüssig verbunden ist und die Flügelelement seitlich des Basiselements angeordnet sind, wobei ein Teil der die Flügelelemente umgebenden Hülle, insbesondere am Ende der Finne, freibeweglich angeordnet ist, um der Bewegung der Finnenspitze zu folgen.

14. Surfbrett nach Anspruch 13, **dadurch gekennzeichnet, dass** die Bewegung des freibeweglichen Teils der HüIIe durch einen in der HüIIe vorgesehenen Stab ermöglicht wird.

## Claims

1. Fin for water sports, in particular for surfing, comprising a base element (1) and a cover, which surrounds the base element, wherein at least two blade elements (2) are provided on the base element, wherein the respective blade element has at least a first and a second sub-region, and in each case the first sub-region of the blade element covers the base element and the blade elements are connected via the second sub-regions, **characterized in that** the blade elements (2) are connected to the base element (1) in a state in which they are suspended on the bearing surface (AF) provided in the distal region of the base element, and it is therefore possible in each case for the first sub-region of the blade elements to raise up from the base element (1).

2. Fin according to Claim 1, **characterized in that** the respective blade element (2) has an inner region (3) and an outer region (4) with different moduli of elasticity and/or different levels of rigidity, preferably **in that** the modulus of elasticity or the rigidity of the inner region (3) is higher than the modulus of elasticity or the rigidity of the outer region (4).

3. Fin according to either of Claims 1 and 2, **characterized in that** the base element (1) is of rigid design or has a higher modulus of elasticity or a higher rigidity than the blade elements (2).

4. Fin according to one of Claims 1 to 3, **characterized in that** the blade elements (2) are adhesively bonded to the bearing surface of the base element (1).

5. Fin according to one of Claims 1 to 4, **characterized by** the provision of a cover (5), preferably an elastic or flexible cover, which preferably encloses, preferably in a form-fitting manner, the respective blade element (2) and the base element.

6. Fin according to Claim 5, **characterized in that** the modulus of elasticity or the rigidity of the cover is lower than that of the outer regions of the blades.

7. Fin according to one of Claims 1 to 6, **characterized in that** the blade elements are connected in a form-fitting manner or adhesively bonded in one piece via the respective second sub-regions.

8. Fin according to one of Claims 1 to 7, **characterized in that** a rod (6) is provided in the cover, at the rear end of the fin.

9. Fin according to Claim 8, **characterized in that** the rod is integrated firmly in the distal sub-region by way of a blade element surrounding the base element, and is moveable preferably in the proximal sub-region of the cover.

10. Fin according to either of Claims 8 and 9, **characterized in that** the proximal sub-region of the rod is enclosed by an elastic cover (5).

11. Fin according to one of Claims 8 to 10, **characterized in that** the distal part of the rod is longer than the proximal part of the rod and preferably the distal part and the lower part of the rod is denoted by a point of rotation (7).

12. Surfboard using a fin according to one of Claims 1 to 11.

13. Surfboard according to Claim 12, **characterized in that** the base element of the fin is connected in a force-fitting manner in a direction perpendicular to the underside of the surfboard and the blade elements are arranged to the side of the base element, wherein part of the cover enclosing the blade elements is arranged in a freely movable manner, in particular at the end of the fin, so as to follow the movement of the tip of the fin.

14. Surfboard according to Claim 13, **characterized in that** the movement of the freely moveable part of the cover is made possible by a rod provided in the cover.

## Revendications

1. Aileron pour sport nautique, en particulier pour le surf, se composant d'un élément de base (1) et d'une housse enveloppant l'élément de base, dans lequel il est prévu au moins deux éléments d'ailette (2) sur l'élément de base, dans lequel l'élément d'ailette présente chaque fois au moins une première et une deuxième régions partielles, et chaque fois la première région partielle de l'élément d'ailette recouvre l'élément de base et les éléments d'ailette sont reliés par les deuxièmes régions partielles, **caractérisé en ce que** les éléments d'ailette (2) sont reliés à l'élément de base (1) de façon suspendue sur la surface d'appui (AF) prévue dans la région distale de l'élément de base, de telle manière que la première région partielle des éléments d'ailette puisse chaque fois se soulever de l'élément de base (1).

2. Aileron selon la revendication 1, **caractérisé en ce que** l'élément d'ailette (2) comporte respectivement une région intérieure (3) et une région extérieure (4) présentant un module d'élasticité différent ou une raideur différente, de préférence **en ce que** le module d'élasticité ou la raideur de la région intérieure (3) est plus élevé(e) que le module d'élasticité ou la raideur de la région extérieure (4).

3. Aileron selon une des revendications 1 ou 2, **caractérisé en ce que** l'élément de base (1) est rigide, ou possède un module d'élasticité plus élevé ou une raideur plus élevée que les éléments d'ailette (2).

4. Aileron selon l'une quelconque des revendications 1 à 3, **caractérisé en ce que** les éléments d'ailette (2) sont collés à l'élément de base (1) sur la face d'appui.

5. Aileron selon l'une quelconque des revendications 1 à 4, **caractérisé en ce qu'**il est prévu une housse (5), de préférence une housse élastique ou souple, qui enveloppe de préférence respectivement l'élément d'ailette (2) et l'élément de base, de préférence par complémentarité de forme.

6. Aileron selon la revendication 5, **caractérisé en ce que** le module d'élasticité ou la raideur de la housse est inférieur(e) à celui/celle des régions extérieures des ailettes.

7. Aileron selon l'une quelconque des revendications 1 à 6, **caractérisé en ce que** les éléments d'ailette sont assemblés par adhérence ou en une seule pièce ou sont collés chaque fois par l'intermédiaire des deuxièmes régions partielles.

8. Aileron selon l'une quelconque des revendications 1 à 7, **caractérisé en ce qu'**il est prévu une tringle (6) dans la housse à l'extrémité arrière de l'aileron.

9. Aileron selon la revendication 8, **caractérisé en ce que** la tringle est intégrée de façon fixe avec un élément d'ailette entourant l'élément de base dans la région partielle distale et est de préférence mobile dans la région partielle proximale de la housse.

10. Aileron selon une des revendications 8 ou 9, **caractérisé en ce que** la tringle est entourée par une housse élastique (5) dans la région partielle proximale.

11. Aileron selon l'une quelconque des revendications 8 à 10, **caractérisé en ce que** la partie distale de la tringle est plus longue que la partie proximale de la tringle et de préférence la partie distale et la partie inférieure de la tringle sont **caractérisées par** un point d'appui (7).

12. Planche de surf avec utilisation d'un aileron selon l'une quelconque des revendications 1 à 11.

13. Planche de surf selon la revendication 12, **caractérisée en ce que** l'élément de base de l'aileron est assemblé par adhérence perpendiculairement à la face inférieure de la planche de surf et les éléments d'ailette sont disposés latéralement par rapport à l'élément de base, dans laquelle une partie de la housse enveloppant les éléments d'ailette, en particulier à l'extrémité de l'aileron, est librement mobile afin de suivre le mouvement de la pointe de l'aileron.

14. Planche de surf selon la revendication 13, **caractérisée en ce que** le mouvement de la partie librement mobile de la housse est rendu possible par une tringle prévue dans la housse.
